# EUROPÄISCHE PATENTSCHRIFT

(11) **EP 0 640 768 B1**
(45) Veröffentlichungstag und Bekanntmachung des Hinweises auf die Patenterteilung: **28.01.1998**
(21) Anmeldenummer: 94112033.9
(22) Anmeldetag: 02.08.1994
(51) Int. Cl.: F04D 29/22, F04D 29/24

(54) **Einschaufelrad für Kreiselpumpen**
Single-channel impeller for centrifugal pumps
Rouet à canal unique pour pompes centrifuges

(30) Priorität: 24.08.1993 DE 4328396
(43) Veröffentlichungstag der Anmeldung: 01.03.1995
(73) Patentinhaber: KSB Aktiengesellschaft, 67227 Frankenthal (DE)
(72) Erfinder: Metzinger, Wolfgang, D-91257 Pegnitz (DE)

(56) Entgegenhaltungen:
- FR-A- 1 274 289
- US-A- 1 864 834
- US-A- 1 959 710
- US-A- 3 743 437

## Beschreibung

Die Erfindung betrifft ein Einschaufelrad für Kreiselpumpen zur Förderung von feststoffbeladenen Flüssigkeiten, insbesondere zur Förderung von Schmutzwasser mit langfaserigen Bestandteilen, mit einer vorderen Deckscheibe, einer hinteren Deckscheibe und einer zwischen diesen angeordneten Schaufel, welche gemeinsam einen Kanal bilden, wobei die Schaufel, mit Ausnahme des Schaufelanfangs, ein über ihren gesamten Verlauf dünnes Schaufelgrundprofil besitzt, und wobei am Anfang der Schaufel eine druckseitige Verdickung angeordnet ist, deren Maß mindestens der Dicke des Schaufelgrundprofils entspricht, während der Radius des Schaufelkopfes mindestens der Hälfte des durch das Schaufelgrundprofil und die Verdickung gebildeten Maßes entspricht.

Durch die DE-A-40 15 331 ist ein verstopfungsfrei förderndes Einschaufelrad bekannt, dessen Vorzüge in einer bezüglich der mechanischen Unwucht und des hydrodynamischen Auftriebes ausgewogenen Gestaltung liegen. Ein weiterer Vorteil ergibt sich durch die Reduzierung einer im Einlaufbereich möglichen Kavitation auf ein unschädliches Minimum. Diese Eigenschaften werden erreicht mit einer vergleichsweise unkomplizierten Form von Schaufel und Laufrad. In einer bevorzugten Ausführungsform besitzt der den Übergang zwischen der Saugseite und der Druckseite der Schaufel bildende Schaufelkopf einen Abrundradius, der wesentlich größer ist als die halbe Schaufeldicke; im Sonderfall bildet der Schaufelkopf eine ebene Fläche. Während die Schaufelsaugseite des vorbekannten Einschaufelrades vorzugsweise auf den ersten 180° des Drehwinkels einen konzentrisch zur Drehachse angeordneten Halbkreis bildet, ist die Druckseite so gestaltet, daß die Schaufel eine zum Auslaß hin stetig abnehmende Dicke besitzt. Somit werden große Materialanhäufungen im äußeren Umfangsbereich vermieden und es ergibt sich eine für das Unwuchtverhalten des Einschaufelrades günstige Massenverteilung.

Ein wesentlicher weiterer Schritt zur Verringerung der Massenunwucht erfolgt bei einem durch die FR-A-1 274 289 bekannten Einschaufelrad dadurch, daß die Schaufel, mit Ausnahme eines relativ dicken Schaufelkopfes, ein über ihren gesamten Verlauf dünnes Schaufelgrundprofil besitzt. Die Verdickung ist auf der Druckseite der Schaufel angeordnet. Ihr Maß entspricht etwa der Dicke des Schaufelgrundprofils, und der Radius des Schaufelkopfes ist größer als die Hälfte des durch das Schaufelgrundprofil und die Verdickung gebildeten Maßes.

Diese Gestaltung läßt sich der - in der zitierten Schrift nicht ausgesprochenen - Erkenntnis unterordnen, daß wichtige Funktionen des Einschaufelrades, vor allem die Verstopfungsfreiheit bei der Mitförderung von langfaserigen Bestandteilen, durch den Schaufelanfang, insbesondere den Schaufelkopf des Einschaufelrades bestimmt werden, während die im weiteren Verlauf des Strömungsweges maßgeblichen Einflüsse vor allem durch die Schaufelsaugseite ausgeübt werden. Es bedarf also zur Erreichung der gewünschten Eigenschaften keiner vom Schaufelanfang bis zum -ende durchgehend dicken Schaufel. Tatsächlich wird eine Schaufel ermöglicht, die bis auf den verdickten Schaufelanfang eine mit den Schaufeln von Reinwasser-Laufrädern vergleichbare Stärke besitzt, also ein kleines Verhältnis Dicke:Länge hat.

Durch die US-A-1 864 834 und die US-A-1 959 710 sind zwei weitere Beispiele für Kreiselpumpenschaufeln bekannt, welche ein dünnes Grundprofil und einen verdickten Schaufelkopf besitzen. Die Verdickung ist jeweils auf der Schaufeldruckseite angeordnet, ihr Maß übersteigt bei der erstgenannten Schrift das Maß des Schaufelgrundprofils bei weitem. Der Radius des Schaufelkopfes entspricht bei beiden Schriften etwa der Hälfte des durch das Schaufelgrundprofil und die Verdickung gebildeten Maßes. In beiden Fällen handelt es sich allerdings um Zweischaufellaufräder, für die das bei Einschaufellaufrädern vorhandene Problem der unsymmetrischen Massenverteilung nicht besteht.

Gemeinsam ist den zitierten vorbekannten Laufrädern, daß die Verdickung des Schaufelkopfes einstückig mit dem Schaufelgrundprofil ausgeführt ist.

Der Erfindung liegt die Aufgabe zugrunde, die Herstellung von Einschaufelrädern der eingangs genannten Art zu vereinfachen und die Möglichkeit einer weiteren Gewichtsverringerung zu schaffen.

Die gestellte Aufgabe wird erfindungsgemäß gelöst durch eine zweiteilige Ausführung von Schaufelgrundprofil und Verdickung.

Bevorzugt wird auch hier eine Schaufel, die vom Einlauf bis mindestens 90° des Drehwinkels konzentrisch zur Drehachse des Einschaufelrades verläuft. Die Erfindung beschränkt sich aber nicht auf diese Ausführungsform; sie ist durchaus auch bei anders gestalteten Schaufeln anwendbar.

Die Verdickung am Schaufelanfang und ihr Übergang zum Grundprofil der Schaufel können in verschiedenen Formen und durch unterschiedliche Mittel verwirklicht werden. Die Unteransprüche nennen einige bevorzugte Ausführungen.

Die zweiteilige Ausführung von Grundprofil und Schaufel läßt sich unter anderem bei einer Herstellung in Blechbauweise nutzen, wodurch sich eine Gewichtsverringerung ergibt. Der Vorteil der Gewichtsverringerung läßt sich aber auch bei Verwendung anderer Materialien, beispielsweise bei einer aus Kunststoff hergestellten Verdickung nutzen. Die Verdickung muß auch nicht aus einem kompakten Bauteil bestehen; da es auf ihre strömungsleitende Funktion ankommt, kann sie ebenso durch ein offenes oder geschlossenes Leitprofil, beispielsweise aus Blech, gebildet werden. Für die Wirkung der durch die Verdickung gestalteten Außenkontur hat es keinen negativen Einfluß, wenn zwischen dem Schaufelgrundprofil und der Verdickung ein Spalt vorhanden ist. Der durch den Spalt auf die Strömung im Bereich des Schaufelkopfes ausgeübte Einfluß kann allerdings zur Verbesserung einer Mitförderung fester Bestandteile genutzt werden.

Es wird im übrigen empfohlen, die Verdickung einschließlich ihres Überganges zum Grundprofil der Schaufel nicht über einen Winkel von ϕ = 90° hinaus zu erstrecken (wobei ϕ = 0° ein den Schaufelkopf tangierender Radialstrahl ist). Bevorzugt wird eine Ausführung, bei der die Verdickung ohne ihren Übergang zum Grundprofil der Schaufel über einen Winkelsektor von Δϕ ≤ 40° reicht.

Anhand eines Ausführungsbeispiels wird die Erfindung näher erläutert. Die Zeichnung zeigt in
- Fig. 1: einen Axialschnitt durch ein erfindungsgemäßes Einschaufelrad, in
- Fig. 2: einen Radialschnitt durch das Laufrad der Fig. 1, in
- Fig. 3: einen erfindungsgemäß gestalteten Schaufelanfang in Einzeldarstellung, und in
- Fig. 4: einen erfindungsgemäßen, durch ein Leitprofil gebildeten Schaufelanfang in Einzeldarstellung.

Das gegossene Einschaufelrad der Fig. 1 und 2 besitzt eine vordere Deckscheibe 1, eine hintere Deckscheibe 2 und eine Schaufel 3. Durch diese Teile wird ein zwischen ihnen eingeschlossener Kanal 4 gebildet, der zwischen dem Einlauf 5 und dem Austritt 6 des Einschaufelrades verläuft. Die Schaufel 3 verfügt über eine Saugseite 7 und eine Druckseite 8.

Die Schaufel 3 besteht aus einem Grundprofil 9 von durchgehend gleichbleibender Dicke und einer am Schaufelanfang angeordneten Verdickung 10, die aus einem an das Grundprofil 9 angefügten kompakten Körper besteht. Der durch das Grundprofil 9 und die Verdickung 10 gemeinsam gebildete Schaufelkopf 11 besitzt etwas mehr als die doppelte Dicke des Grundprofils 9, er ist eben ausgebildet und hat abgerundete Übergänge zur Saugseite 7 und zur Druckseite 8. Die Abflachung des Schaufelkopfes 11 verhindert das Anlagern langfaseriger Bestandteile des Fördermediums.

Die Saugseite 7 der Schaufel 3 beschreibt auf den ersten 180° des Drehwinkels der Schaufel 3 einen konzentrisch zur Drehachse des Einschaufelrades angeordneten Halbkreis. Mit Ausnahme des durch die Verdickung 10 gebildeten Bereiches folgt die Druckseite 8 ebenfalls einem konzentrischen Halbkreis um die Drehachse des Einschaufelrades. Der an den Halbkreisbereich anschließende Austrittsbereich der Schaufel 3 besitzt einen positiven Schaufelwinkel.

Bei dem in der Fig. 3 dargestellten Schaufelanfang wird ebenfalls von einem Grundprofil 9 und einer Verdickung 10 ausgegangen. Hier befindet sich jedoch zwischen beiden ein die Strömung am Schaufelkopf 11 und am Ende der Verdickung 10 beeinflussender Spalt 12. Die durch den Spalt 12 im Bereich des Schaufelanfangs erzeugten Verwirbelungen wirken unterstützend in bezug auf eine Verhinderung des Ablagerns von langfaserigen Bestandteilen. Die Verdickung 10 verläuft in einem Winkelbereich von ϕ = 0° bis ϕ = 40°, wobei ϕ = 0° ein den Schaufelkopf 11 tangierender Radialstrahl ist. Der Übergang der Verdickung 10 zum Grundprofil 9 folgt einer an das Grundprofil 9 angelegten Tangente 13.

Die der Fig. 4 entnehmbare Variante besitzt ebenfalls eine Verdickung am Schaufelanfang, die hier aber durch ein konturbildendes Leitprofil 14 gebildet wird, welches aus Blech besteht. Auch hier ist ein Spalt 12 zwischen dem Grundprofil 9 und dem die Verdickung bildenden Leitprofil 14 vorhanden, der sich allerdings im Gegensatz zur Ausführung der Fig. 3 noch zu einem Hohlraum 15 erweitert. Falls der Hohlraum 15 wegen besonderer Einsatzbedingungen des Einschaufelrades unerwünscht sein sollte, kann dieser durch ein weiteres, der Kontur des Grundprofils folgendes Blech verschlossen werden. Ebenso kann das Leitprofil 14 ohne einen Spalt 12 mit dem Grundprofil 9 verbunden werden. - Die Ausführung der Fig. 4 besitzt gegenüber den Ausführungen der vorangegangenen Figuren den Vorteil einer weiteren Gewichts- und Unwuchtreduktion.

## Patentansprüche

1. Einschaufelrad für Kreiselpumpen zur Förderung von feststoffbeladenen Flüssigkeiten, insbesondere zur Förderung von Schmutzwasser mit langfaserigen Bestandteilen, mit einer vorderen Deckscheibe (1), einer hinteren Deckscheibe (2) und einer zwischen diesen angeordneten Schaufel (3), welche gemeinsam einen Kanal (4) bilden, wobei die Schaufel (3), mit Ausnahme des Schaufelanfangs, ein über ihren gesamten Verlauf dünnes Schaufelgrundprofil (9) besitzt, und wobei am Anfang der Schaufel (3) eine druckseitige Verdickung (10) angeordnet ist, deren Maß mindestens der Dicke des Schaufelgrundprofils (9) entspricht, während der Radius des Schaufelkopfes (11) mindestens der Hälfte des durch das Schaufelgrundprofil (9) und die Verdickung (10) gebildeten Maßes entspricht, **gekennzeichnet durch** eine zweiteilige Ausführung von Schaufelgrundprofil (9) und Verdickung (10).

2. Einschaufelrad nach Anspruch 1, gekennzeichnet durch einen kontinuierlich verlaufenden Übergang der Verdickung (10) zum Schaufelgrundprofil (9).

3. Einschaufelrad nach Anspruch 2, dadurch gekennzeichnet, daß der Übergang einer an das Schaufelgrundprofil (9) angelegten Tangente (13) folgt.

4. Einschaufelrad nach Anspruch 1, dadurch gekennzeichnet, daß der Übergang der Verdickung zum Schaufelgrundprofil (9) in Form einer Abreißkante erfolgt.

5. Einschaufelrad nach Anspruch 1, dadurch gekennzeichnet, daß die Verdickung (10) und ihr Übergang zum Grundprofil (9) über einen Winkelsektor von Δϕ ≤ 90° reicht, wobei ϕ = 0° ein den Schaufelkopf (11) tangierender Radialstrahl ist.

6. Einschaufelrad nach Anspruch 5, dadurch gekennzeichnet, daß die Verdickung (10) ohne ihren Übergang zum Grundprofil (9) über einen Winkelsektor von Δϕ ≤ 40° reicht.

7. Einschaufelrad nach Anspruch 1, dadurch gekennzeichnet, daß die Verdickung (10) aus einem kompakten Körper besteht.

8. Einschaufelrad nach Anspruch 7, dadurch gekennzeichnet, daß die Verdickung (10) aus einem anderen Material besteht als das Schaufelgrundprofil (9).

9. Einschaufelrad nach Anspruch 1, dadurch gekennzeichnet, daß die Verdickung durch ein konturbildendes Leitprofil (14) erzeugt wird.

10. Einschaufelrad nach Anspruch 9, dadurch gekennzeichnet, daß das Leitprofil (14) aus Blech besteht.

11. Einschaufelrad nach Anspruch 1 oder 9, gekennzeichnet durch einen Spalt (12) zwischen dem Schaufelgrundprofil (9) und der Verdickung (10, 14).

## Claims

1. Single impeller for centrifugal pumps for conveying liquids loaded with solids, in particular for conveying waste water with long-fibred constituents, having a front cover plate (1), a rear cover plate (2) and, arranged between these, a blade (3), all of which jointly form a channel (4), the blade (3) having, with the exception of the blade root, a basic blade profile (9) which is thin over its entire extent, and there being arranged at the root of the blade (3) a pressure-side thickened part (10) whose dimension corresponds at least to the thickness of the basic blade profile (9), while the radius of the blade head (11) corresponds at least to half of the dimension formed by the basic blade profile (9) and the thickened part (10), characterized by a two-part design of the basic blade profile (9) and thickened part (10).

2. Single-impeller according to Claim 1, characterized by a continuously extending transition from the thickened part (10) to the basic blade profile (9).

3. Single-impeller according to Claim 2, characterized in that the transition follows a tangent (13) applied to the basic blade profile (9).

4. Single-impeller according to Claim 1, characterized in that the transition from the thickened part to the basic blade profile (9) takes the form of a sharp edge.

5. Single-impeller according to Claim 1, characterized in that the thickened part (10) at its transition to the basic profile (9) covers an angular sector of Δϕ ≤ 90°, ϕ = 0° being a radial ray tangential to the blade head (11).

6. Single-impeller according to Claim 5, characterized in that the thickened part (10) without its transition to the basic profile (9) covers an angular sector of Δϕ ≤ 40°.

7. Single-impeller according to Claim 1, characterized in that the thickened part (10) comprises a compact body.

8. Single-impeller according to Claim 7, characterized in that the thickened part (10) consists of a different material than the basic blade profile (9).

9. Single-impeller according to Claim 1, characterized in that the thickened part is produced by a contour-forming guide profile (14).

10. Single-impeller according to Claim 9, characterized in that the guide profile (14) consists of sheet metal.

11. Single-impeller according to Claim 1 or 9, characterized by a gap (12) between the basic blade profile (9) and the thickened part (10, 14).

## Revendications

1. Rouet à canal unique pour pompes centrifuges pour le refoulement de liquides chargés de matière solide, en particulier pour le refoulement d'eau sale avec des éléments à longues fibres, avec un plateau de recouvrement avant (1), un plateau de recouvrement arrière (2) et une aube (3) disposée entre ceux-ci, qui forment conjointement un canal (4), l'aube (3) possédant un profil de base en aube fin sur toute sa longueur à l'exception du début de l'aube, et un épaississement (10), dont la dimension (10) correspondant au moins à l'épaisseur du profil de base en aube (9), étant disposé du côté de la pression au début de l'aube (3) alors que le rayon de la tête de l'aube (11) correspond au moins à la moitié de la dimension constituée par le profil de base en aube (9) et l'épaississement (10), caractérisé par une réalisation en deux parties du profil de base en aube (9) et de l'épaississement (10).

2. Rouet à canal unique selon la revendication 1, caractérisé par une transition continue de l'épaississement (10) au profil de base en aube (9).

3. Rouet à canal unique selon la revendication 2, caractérisé en ce que la transition suit une tangente (13) menée au profil de base en aube (9).

4. Rouet à canal unique selon la revendication 1, caractérisé en ce que la transition de l'épaississement au profil de base en aube (9) a lieu sous la forme d'un bord de fuite.

5. Rouet à canal unique selon la revendication 1, caractérisé en ce que l'épaississement (10) avec sa transition au profil de base (9) s'étend sur un secteur angulaire de Δϕ ≤ 90°, ϕ = 0° correspondant à un rayon tangent à la tête de l'aube (11).

6. Rouet à canal unique selon la revendication 5, caractérisé en ce que l'épaississement (10) sans sa transition au profil de base (9) s'étend sur un secteur angulaire de Δϕ ≤ 40°.

7. Rouet à canal unique selon la revendication 1, caractérisé en ce que l'épaississement (10) est constitué d'un corps compact.

8. Rouet à canal unique selon la revendication 7, caractérisé en ce que l'épaississement (10) est constitué d'un autre matériau que le profil de base en aube (9).

9. Rouet à canal unique selon la revendication 1, caractérisé en ce que l'épaississement est créé par un profil de guidage (14) formant un contour.

10. Rouet à canal unique selon la revendication 9, caractérisé en ce que le profil de guidage (14) est constitué de tôle.

11. Rouet à canal unique selon la revendication 1 ou 9, caractérisé par une fente (12) entre le profil de base en aube (9) et l'épaississement (10, 14).
